# EUROPÄISCHE PATENTSCHRIFT

(11) **EP 1 100 150 B1**
(45) Veröffentlichungstag und Bekanntmachung des Hinweises auf die Patenterteilung: **16.11.2005**
(21) Anmeldenummer: 00123097.8
(22) Anmeldetag: 25.10.2000
(51) Int. Cl.: H01R 4/48

(54) **Zugfederanschluss für grosse Leiterquerschnitte**
Spring clamp for large conductor cross-sections
Borne à ressort pour des grandes sections transversales de conducteurs

(30) Priorität: 12.11.1999 DE 29919903 U
(43) Veröffentlichungstag der Anmeldung: 16.05.2001
(73) Patentinhaber: Weidmüller Interface GmbH & Co., 32760 Detmold (DE)
(72) Erfinder: Despang, Olaf, 32791 Lage (DE)
(74) Vertreter: Specht, Peter

(56) Entgegenhaltungen:
- EP-A- 0 303 818
- DE-A- 19 741 136
- DE-C- 4 319 018

## Beschreibung

Die Erfindung betrifft einen Zugfederanschluß für große Leiterquerschnitte, mit einem Stromschienenstück und mindestens einer darauf gesetzten Zugfeder, die einen Anlage- und einen Klemmschenkel hat. Derartige Zugfederanschlüsse werden in großem Umfang in Reihenklemmen eingesetzt. Werden die Reihenklemmen als Hochstromklemmen ausgelegt und müssen demzufolge Leiter mit großen Leiterquerschnitten angeschlossen werden, kann die nicht unbeträchtliche Biegesteifigkeit derartiger Leiter in Verbindung mit starken Leiterbewegungen bei der Verdrahtungsarbeit zu einer so starken mechanischen Belastung der Klemmstelle führen, daß auch deren elektrische Kontaktsicherheit gefährdet ist.

Zur Verbesserung der Kontaktsicherheit ist es bekannt geworden, im Bereich der Klemmstelle bei derartigen Zugfederanschlüssen eine Kontaktkammer auszubilden, deren Wandungen der Leiter kontaktieren kann.

Ein derartiger Zugfederanschluß ist in der Praxis bekannt, bei dem die Kontaktkammer an der Stromschiene selbst durch mehrfache Abwinklungen von Wandabschnitten gebildet ist. Die Herstellung der Stromschiene verkompliziert sich dadurch außerordentlich. Die damit verbundenen hohen Herstellungskosten sind im Hinblick auf den Massen- und Serienteilcharakter eines derartigen Bauteiles besonders negativ.

Aus der DE 197 41 135 A1 ist ein Zugfederanschluß der gattungsgemäßen Art bekannt geworden, bei dem zur Bildung der Kontaktkammer ein Zusatzteil in Form eines im Querschnitt U-förmigen Bügels benutzt wird, der mit einem hochgebogenen Endstück des Stromschienenstückes fest verbunden wird und der nach seiner Befestigung zusammen mit der entsprechenden Fläche des Stromschienenendstükkes eine allseitig geschlossene Kontaktkammer bildet.

Zwar verkompliziert sich hierdurch die Fertigung des Stromschienenstückes nicht, doch muß das bügelförmige Zusatzstück in fertigungstechnisch aufwendiger Weise durch Verstemmen, Vernieten, Verlöten oder Verschweißen an dem Stromschienenstück befestigt werden. Das Zusatzteil muß in seinem Grundaufbau auch relativ kompliziert sein, um eine Befestigungsmöglichkeit an dem Stromschienenstück zu bieten. Somit sind auch hier hohe Fertigungskosten in Kauf zu nehmen.

Der vorliegenden Erfindung liegt die Aufgabe zugrunde, einen Zugfederanschluß der gattungsgemäßen Art zu schaffen, der bei Gewährleistung einer hinreichenden Kontaktsicherheit besonders einfach und damit kostengünstig herzustellen ist. Die Erfindung besteht im wesentlichen darin, daß das Zusatzteil ein loses Einlegeteil ist, das in eingelegtem Zustand von dem Klemmschenkel der Zugfeder mechanisch und elektrisch kontaktierend an dem Stromschienenstück gehalten ist. Auf diese Weise sind keine baulichen Veränderungen an den gängigen Stromschienenstücken erforderlich. Darüber hinaus entfällt auch eine zusätzliche Befestigung eines Zusatzteiles an dem Stromschienenstück, da das die Kontaktkammer bildende lose Einlegeteil nunmehr unter Ausnutzung der Klemmkraft des Klemmschenkels der Zugfeder an dem Stromschienenstück gehalten wird.

Das Einlegeteil hat in zweckmäßiger Ausgestaltung einen Anlage- und Klemmschenkel, mit dem es mechanisch und elektrisch kontaktierend durch die Klemmkraft des Klemmschenkels der Zugfeder an dem Stromschienenstück gehalten wird sowie entsprechend der jeweiligen Ausführungsform eine oder zwei weitere Leiteranlageflächen. Somit hat auch das Einlegeteil selbst einen einfachen konstruktiven Aufbau, was zu einer vereinfachten Fertigung eines derartigen Zugfederanschlusses beiträgt.

Bei dieser Ausgestaltung bleibt mindestens eine Seite der von dem Einlegeteil gebildeten Kontaktkammer offen. Da derartige Zugfederanschlüsse in Reihenklemmen zum Einsatz kommen und sich damit in deren Isolierstoffgehäusen finden, kann die offene Seite in vorteilhafter Weise bei entsprechender Gestaltung des Reihenklemmengehäuses durch den Isolierstoff geschlossen werden.

Weitere bevorzugte Ausgestaltungen sind in weiteren Unteransprüchen gekennzeichnet.

Ausführungsbeispiele erfindungsgemäßer Zugfederanschlüsse werden nachstehend unter Bezugnahme auf die beigefügten Zeichnungen näher beschrieben.

Es zeigen:
- Figur 1: eine perspektivische Teilansicht einer Zugfederanschlusses,
- Figur 2: eine entsprechende Teilansicht einer weiteren Ausführungsform eines derartigen Zugfederanschlusses,
- Figur 3: eine weitere Ausführungsform eines Einlegeteiles eines derartigen Zugfederanschlusses.

In den Ausführungsbeispielen nach den Figuren 1 und 2 ist ein Zugfederanschluß für große Leiterquerschnitte vorgesehen, der ein Stromschienenstück 1 aufweist, dessen dargestelltes Ende rechtwinklich hochgebogen ist. Wird ein derartiger Zugfederanschluß in dem Isolierstoffgehäuse einer Reihenklemme angeordnet, kann bei dieser Ausgestaltung der Leiter von oben zugeführt werden. Das andere, nicht dargestellte Ende des Stromschienenstückes 1 kann identisch, aber auch abweichend gestaltet sein.

Auf dem hochgewinkelten Ende des Stromschienenstückes 1 ist eine Zugfeder 2 angeordnet, die einen Anlageschenkel 3 hat, mit dem sie an dem Stromschienenstück 1 anliegt und die ferner einen durch eine schlaufenförmige Biegung mit dem Anlageschenkel 3 verbundenen Klemmschenkel 4 hat, der seinerseits ein Fenster 5 aufweist, durch das beim Aufsetzen das Stromschienenstück 1 hindurchtreten kann dergestalt, daß die von dem unteren Ende des Fensters 5 gebildete Klemmkante 6 auf der Unter- bzw. Außenseite, dort, wo der anzuschließende Leiter zugeführt wird, liegt.

Zur Erhöhung der Kontaktsicherheit beim Anschließen von relativ biegesteifen Leitern mit großen Querschnitten ist nun ein Zusatzteil vorgesehen, das eine Art Kontaktkammer bildet, in die der anzuschließende Leiter eintreten kann. Erfindungsgemäß ist dieses Zusatzteil zur Bildung einer Kontaktkammer als loses Einlegeteil 7, 7a, 7b ausgebildet, das in seinen verschiedenen Ausführungsformen in den Figuren 1, 2 und 3 illustriert ist. In allen drei Ausführungsformen des Einlegeteiles 7, 7a, 7b weist das Einlegeteil einen Anlage- und Klemmschenkel 8 auf. Das Einlegeteil wird dabei so angeordnet, daß die eine Fläche dieses Anlage- und Klemmschenkels 8 unter Ausnutzung der Klemmkraft des Klemmschenkels 4 der Zugfeder 2 von diesem auf die Unter- bzw. Außenseite des Stromschienenstückes 1 geklemmt wird und daran mechanisch gehalten und mit dem Stromschienenstück 1 elektrisch kontaktiert wird. Der eingelegte Zustand ist in den Figuren 1 und 2 illustriert.

Zur gewünschten Erhöhung der Kontaktsicherheit bei großen Leiterquerschnitten sind in den Ausführungsbeispielen ein oder zwei weitere Leiteranlageflächen an dem Einlegeteil ausgebildet.

Im Ausführungsbeispiel nach Figur 1 weist das Einlegeteil 7 zwei seitlich abgewinkelte Randabschnitte 9 auf, die beidseitig jeweils zwei weitere Leiteranlageflächen bilden. Die Kontaktkammer für den elektrischen Leiter wird somit von diesen Wandabschnitten 9 sowie dem Anlage- und Klemmschenkel 8 definiert. Bei dieser Ausführungsform ist die Kontaktkammer nach unten bzw. außen offen. Sie kann an dieser offenen Seite durch eine entsprechende Gestaltung des den Zugfederanschluß aufnehmenden Isolierstoffgehäuses einer Reihenklemme geschlossen werden.

Bei dem in Figur 2 gezeigten Ausführungsbeispiel hat das Einlegeteil 7a neben dem Anlage- und Klemmschenkel 8 einen daran angeformten, abständig dem Anlage- und Klemmschenkel 8 gegenüberliegenden Wandabschnitt 10, der eine weitere Leiteranlagefläche definiert. Bei dieser Ausgestaltung ist die so gebildete Kontaktkammer beidseitig offen und kann hier von Abschnitten des umgebenden Isolierstoffgehäuses der Reihenklemme geschlossen werden.

Bei dem in Figur 3 dargestellten Ausführungsbeispiel eines Einlegeteiles 7b ist an einer Seite des Anlage- und Klemmschenkels 8 seitlich ein erster Wandabschnitt 11 angeformt und abgewinkelt, an den sich, wiederum abgewinkelt, ein weiterer Wandabschnitt 12 anschließt, der dem Anlage- und Klemmschenkel 8 abständig gegenüberliegt. Bei diesem Einlegeteil sind wiederum zwei weitere, von den Wandabschnitten 11 und 12 definierte Leiteranlageflächen vorhanden. Die von diesem Einlegeteil 7b gebildete Kontaktkammer ist an einer Seite offen und kann hier von dem Isolierstoffgehäuse einer den Zugfederanschluß aufnehmenden Reihenklemme geschlossen werden.

Das Schließen der Kontaktkammer mittels des Isolierstoffes des umgebenden Reihenklemmengehäuses erhöht die Stabilität des Anschlusses und schränkt die Leiterbeweglichkeit hinter der Klemmstelle ein.

Das umgebende Isolierstoffgehäuse der Reihenklemme ist dabei so gestaltet, daß sich das Einlegeteil 7, 7a, 7b auch bei geöffneter Klemmstelle der Zugfeder in Position hält.

In weiterer zweckmäßiger Ausgestaltung ist der Anlage- und Klemmschenkel 8 des Einlegeteiles 7, 7a, 7b mit einer Riffelung 13 versehen, die sich zweckmäßig auf beiden Seiten des Anlage- und Klemmschenkels 8 befindet, so daß durch definierte Kontaktpunkte der Stromübergang sowohl zum anzuschließenden Leiter wie zum angrenzenden Stromschienenstück 1 verbessert wird.

## Patentansprüche

1. Zugfederanschluß für große Leiterquerschnitte, mit einem Stromschienenstück (1) und mindestens einer darauf gesetzten Zugfeder (2), die einen Anlageschenkel (3) sowie einen Klemmschenkel (4) aufweist, sowie mit einem Zusatzteil zur Bildung einer Kontaktkammer für den anzuschließenden Leiter, **dadurch gekennzeichnet, daß** das Zusatzteil ein loses Einlegeteil (7, 7a, 7b) ist, das in eingelegtem Zustand von dem Klemmschenkel (4) der Zugfeder (2) mechanisch und elektrisch kontaktierend an dem Stromschienenstück (1) gehalten ist.

2. Zugfederanschluß nach Anspruch 1, **dadurch gekennzeichnet, daß** das Einlegeteil (7a) einen Anlage- und Klemmschenkel (8) und eine weitere Leiteranlagefläche aufweist.

3. Zugfederanschluß nach Anspruch 2, **dadurch gekennzeichnet, daß** an den Anlage- und Klemmschenkel (8) des Einlegeteiles (7a) über eine Abwinklung ein dem Anlage- und Klemmschenkel (8) abständig gegenüberliegender Wandabschnitt (10) ausgebildet ist, der die weitere Leiteranlagefläche definiert.

4. Zugfederanschluß nach Anspruch 1, **dadurch gekennzeichnet, daß** das Einlegeteil (7, 7b) einen Anlage- und Klemmschenkel (8) und zwei weitere Anlageflächen aufweist.

5. Zugfederanschluß nach Anspruch 4, **dadurch gekennzeichnet, daß** an den Anlage- und Klemmschenkel (8) zwei seitlich abgewinkelte Wandabschnitte (9) angeformt sind, die die zwei weiteren Leiteranlageflächen definieren.

6. Zugfederanschluß nach Anspruch 4, **dadurch gekennzeichnet, daß** an den Anlage- und Klemmschenkel (8) seitlich abgewinkelt ein Wandabschnitt (11) angeformt ist, an dessen freiem Ende ein weiterer Wandabschnitt (12) abgewinkelt angeformt ist, der dem Anlage- und Klemmschenkel (8) abständig gegenüberliegt und die beiden Wandabschnitte (11, 12) die zwei weiteren Leiteranlageflächen definieren.

7. Zugfederanschluß nach einem der vorhergehenden Ansprüche, **dadurch gekennzeichnet, daß** der Anlage- und Klemmschenkel (8) des Einlegeteiles (7, 7a, 7b) eine Riffelung (13) aufweist.

8. Zugfederanschluß nach Anspruch 7, **dadurch gekennzeichnet, daß** die Riffelung (13) auf beiden Seiten des Anlage- und Klemmschenkels (8) vorgesehen ist.

## Claims

1. Tension spring connection for large conductor cross-sections, with a bus bar section (1) and at least one tension spring (2) comprising a locating leg (3) and a clamping leg (4) mounted thereon, and with an auxiliary part for producing a contact chamber for the conductor to be connected, **characterised in that** the auxiliary part is a loose insert (7, 7a, 7b) which, in the installed position, is held against the bus bar section (1) by the clamping leg (4) of the tension spring (2) for mechanical end electrical contact.

2. Tension spring connection according to claim 1, **characterised in that** the insert (7a) features a locating and clamping leg (8) and a further conductor locating surface.

3. Tension spring connection according to claim 2, **characterised in that,** on the locating and clamping leg (8) of the insert (7a), a wall section (10) defining the further conductor locating surface is formed by an angle section opposite and at a distance from the locating and clamping leg (8).

4. Tension spring connection according to claim 1, **characterised in that** the insert (7, 7b) features a locating and clamping leg (8) and two further locating surfaces.

5. Tension spring connection according to claim 4, **characterised in that** two laterally angled wall sections (9) integral with the locating and clamping leg (8) and defining the two further conductor locating surfaces are provided.

6. Tension spring connection according to claim 4, **characterised in that** a laterally angled wall section (11) integral with the locating and clamping leg (8) is provided, at the end of which a further integral, angled wall section (12) is provided opposite and at a distance from the locating and clamping leg (8), the two wall sections (11, 12) defining the two further conductor locating surfaces.

7. Tension spring connection according to any of the preceding claims, **characterised in that** the locating and clamping leg (8) of the insert (7, 7a, 7b) features a corrugation (13).

8. Tension spring connection according to claim 7, **characterised in that** the corrugation (13) is provided on both sides of the locating and clamping leg (8).

## Revendications

1. Raccord élastique à traction pour conducteurs de grande section transversale, comprenant un tronçon de barrette conductrice (1) et au moins un ressort de traction (2) monté sur lui et présentant une branche d'appui (3) et une branche de blocage (4), ainsi qu'un composant supplémentaire destiné à constituer une chambre de contact pour le conducteur qu'il convient de raccorder, **caractérisé en ce que** le composant supplémentaire est un composant d'insertion (7, 7a, 7b) amovible qui, lorsqu'il est inséré, est maintenu par la branche de blocage (4) du ressort de traction (2) en contact mécanique et électrique avec le tronçon de barrette conductrice (1).

2. Raccord élastique à traction selon la revendication 1, **caractérisé en ce que** le composant d'insertion (7a) présente une branche d'appui et de blocage (8) et une autre surface d'appui du conducteur.

3. Raccord élastique à traction selon la revendication 2, **caractérisé en ce qu'**est formé, sur la branche d'appui et de blocage (8) du composant d'insertion (7a), avec interposition d'un pliage en U, un tronçon formant paroi (10) opposé à la branche d'appui et de blocage (8) et situé à distance de celle-ci, qui définit l'autre surface d'appui du conducteur.

4. Raccord élastique à traction selon la revendication 1, **caractérisé en ce que** le composant d'insertion (7, 7b) présente une branche d'appui et de blocage (8) et deux autres surfaces d'appui.

5. Raccord élastique à traction selon la revendication 4, **caractérisé en ce que** sont formés, sur la branche d'appui et de blocage (8), deux tronçons formant parois (9) latéralement coudés, qui définissent les deux autres surfaces d'appui du conducteur.

6. Raccord élastique à traction selon la revendication 4, **caractérisé en ce qu'**est formé, sur la branche d'appui et de blocage (8), un tronçon formant paroi (11) latéralement coudé, à l'extrémité libre duquel est formé un autre tronçon formant paroi (12) latéralement coudé, qui est situé à l'opposé et à distance de la branche d'appui et de blocage (8) et **en ce que** les deux tronçons formant paroi (11, 12) définissent les deux autres surfaces d'appui du conducteur.

7. Raccord élastique à traction selon l'une des revendications précédentes, **caractérisé en ce que** la branche d'appui et de blocage (8) du composant d'insertion (7, 7a, 7b) présente une striation.

8. Raccord élastique à traction selon la revendication 7, **caractérisé en ce que** la striation (13) est prévue sur les deux faces de la branche d'appui et de blocage (8).
